# EUROPÄISCHE PATENTANMELDUNG

(11) **EP 0 916 787 A1**
(43) Veröffentlichungstag der Anmeldung: **19.05.1999**
(21) Anmeldenummer: 97810874.4
(22) Anmeldetag: 17.11.1997
(51) Int. Cl.: E04H 6/00, E04H 6/04

(54) **Abstellbox**

(71) Anmelder: WALTER MAROLF AG, CH-2577 Finsterhennen (CH)
(72) Erfinder: Schwarz, Edwin, 3252 Worben (CH)
(74) Vertreter: BOVARD AG - Patentanwälte

(57) **Zusammenfassung**

Die Abstellbox (1), insbesondere für Fahrräder, Motorfahrräder oder Motorräder umfasst einen Festteil (2) und eine am Festteil (2) drehbar befestigte, um den Festteil (2) umklappbare Haube (3). Der Festteil (2) und die Haube (3) weisen Seitenplatten (4,5) und Deckenplatten (6,7) aus Aluminiumblech auf. Die Deckenteile sind mittels Kantenprofilen (8,9) mit den Seitenteilen wasserdicht verbunden. Es ist eine Schliessvorrichtung (16) mit einem Handgriff (17) zum Sichern der Haube (3) am Festteil (2) vorgesehen. Der Festteil (2) wird mit Querprofilen (18,19) am Boden befestigt. Eine Zugfeder (15) gewährleistet ein erleichtertes Anheben und Absenken der Haube (3). Die Abstellbox (1) gewährleistet ein diebstahl und vandalensicheres Abstellen der in ihr aufbewahrten Gegenstände. Sie kann leicht geöffnet werden und gewährleistet einen leichten Zugang. Die Abstellbox (1) kann als Bausatz geliefert werden.

## Beschreibung

Die vorliegende Erfindung bezieht sich auf eine Abstellbox sowie auf einen Bausatz für eine Abstellbox.

Aus der DE-A-43 10 487 ist eine boxartige Aufbewahrungsvorrichtung für Zweiräder, wie Fahrräder, Mopeds oder Motorräder bekannt. Diese Vorrichtung ist kompliziert aufgebaut und schlecht zugänglich. Aus der US-A-5 507 121 ist eine Motorradgarage vorbekannt. Diese weist den Nachteil auf, dass die Seitenwände störend sind, insbesondere wenn mehrere Velos abgestellt werden sollen. Es ist eine Aufgabe der vorliegenden Erfindung, die Nachteile des Standes der Technik zu vermeiden und eine Abstellbox zu schaffen, deren Inhalt vor Diebstahl und Vandalismus geschützt ist. Die Abstellbox soll sich im weiteren leicht öffnen lassen und guten Zugang gewährleisten. Die Box soll an beliebigen Orten aufgestellt und am Boden befestigt werden können.

Dies wird erfindungsgemäss erzielt durch einen am Boden befestigbaren Festteil und eine am Festteil drehbar befestigte, um den Festteil umklappbare Haube und eine die Haube am Festteil sichernde Schliessanlage.

Bevorzugte Ausführungsformen ergeben sich aus den abhängigen Ansprüchen.

Die Box eignet sich insbesondere zur Aufnahme von Velos, Motorfahrrädern und Motorrädern. Die Verbindung der Deckenplatten und Seitenplatten mit Kantenprofilen ist wasserdicht und schützt den Inhalt der Abstellbox bei Regen und Schnee. Die heute oftmals teuren Velos, wie auch Motorfahrräder und Motorräder, werden von der Box sicher geschützt. Auf den meisten Veloabstellplätzen stehen die Velos kreuz und quer durcheinander und manchmal liegen sie sogar aufeinander. Die Folgen sind Kratzer am Lack, verbogene Feigen, defektes Licht usw. Mit der Abstellbox wird gewährleistet, dass das Velo aber auch die Motorfahrräder und Motorräder und weitere Gegenstände schadenfrei an der gleichen Stelle und in gleicher Position bleiben, wie sie abgestellt wurden.

Im folgenden wird anhand der beiliegenden Zeichnung ein Ausführungsbeispiel der Erfindung sowie dessen Verwendung näher beschrieben. Es zeigen
Fig. 1 eine Seitenansicht der Abstellbox in geschlossenem Zustand,
Fig. 2 eine Seitenansicht der Abstellbox in geöffnetem Zustand,
Fig. 3 einen Schnitt gemäss Linie III-III der Fig. 1,
Fig. 4 einen Schnitt gemäss Linie IV-IV der Fig. 1,
Fig. 5 einen Schnitt gemäss Linie V-V der Fig. 3,
Fig. 6 eine perspektivische Explosionsansicht der Haube,
Fig. 7 einen Schnitt gemäss Linie VII-VII der Fig. 1,
Fig. 8 eine Ansicht gemäss den Pfeilen VIII der Fig. 7,

Gemäss der Seitenansicht in Fig. 1 umfasst die Box 1 insbesondere für Fahrräder, Motorfahrräder oder Motorräder einen Festteil 2 und eine um 90° schwenkbare Haube 3. Der Festteil 2 und die Haube 3 weisen Seitenplatten 4 und 5 aus Aluminiumblech oder verzinktem Stahlblech auf. Zwischen den Seitenplatten 4 und 5 sind beim Festteil und der Haube Deckenplatten 6 und 7 aus Aluminiumblech oder verzinktem Stahlblech angeordnet. Das Aluminiumblech oder verzinkte Stahlblech kann pulverbeschichtet, etc. sein. Die Deckenplatten 6 und 7 sind mittels Kantenprofilen 8 und 9 mit den Seitenplatten 4 und 5 wasserdicht verbunden. Im weiteren sind am Festteil und an der Haube im unteren Bereich noch Kantenprofile 10 und 11 angeordnet. Ebenso sind im Überlappungsbereich der Seitenplatten 4 und 5 des Festteiles und der Haube noch Kantenprofile 12 und 13 angeordnet. Die Kantenprofile 8, 9, 10, 11, 12, 13 sind aus Aluminiumprofilen hergestellt. Die Haube 3, d.h. ihre Kantenprofile 11 und ihre Seitenplatten 5 sind länger als der Festteil 2 resp. dessen Kantenprofile 10 und dessen Seitenplatten 4 ausgebildet.

Im unteren Bereich der Box ist an den Kantenprofilen 12 und 13 auf beiden Seiten der Box je ein Scharnier 14 angeordnet. Um dieses Scharnier kann die Haube 3 über den Festteil 2 geklappt werden. Zwei Zugfedern 15 sind einerseits am Kantenprofil 13 des Festteiles 2 und andererseits an der Haube 3 befestigt, damit das Anheben und Absenken der Haube 3 mit kleinem Kraftaufwand ausgeführt werden kann. Im Bereich des Kantenprofils 12 der Haube 3, oberhalb dem Festteil 2, ist eine Schliessanlage 16 mit einem Betätigungsgriff 17 angeordnet. Mit dieser Schliessanlage 16 kann die Haube in der Verschlusslage gemäss Fig. 1 am Festteil verriegelt werden. Unten an dem Kantenprofil 10 des Festteils 2 sind zwei Querleisten 18 und 19 aus verzinktem Stahl vorgesehen, welche an den Boden 20 gedübelt werden. Es könnten auch mehrere Leisten oder eine Bodenplatte vorgesehen sein. Der Boden kann Naturboden, Asphalt oder Beton etc. sein. Nach dem Entfernen der Dübel kann die Box problemlos an einen anderen Standort gebracht werden. Die unteren Kantenprofile 11 der Haube 3 sind mit einem unten nicht aufstehenden Gummiprofil 21 versehen. Das Gummiprofil verhindert ein Einklemmen des Fusses des Bedieners der Box. Bei geöffneter Haube wirkt der Gummi als Kopfschutz.

Fig. 2 zeigt die Box 1 in geöffnetem Zustand. Die Haube 3 ist gegenüber dem geschlossenen Zustand gemäss Fig. 1 um 90° mit dem Betätigungsgriff um das Scharnier 14 umgeklappt worden, nachdem die Schliessanlage 16 mit dem Betätigungsgriff 17 geöffnet wurde. Das nicht dargestellte Schloss kann im Handgriff 17 oder beispielsweise am Kantenprofil 9 angebracht werden. Auf die Querleisten 18 und 19 kann ein Veloständer montiert werden. Oben am Festteil ist ein Anschlag 58 für die Haube vorgesehen. Die Seitenplatten und die Deckenplatten der Box können anstatt aus Aluminiumblech, aus Aluminiumverbundplatten, aus Sandwichplatten, aus Kunststoffplatten oder aus Stahlblechplatten hergestellt werden. Die Box ist wetterfest und erhält eine lange Lebensdauer. Die Kantenprofile der Box gewährleisten eine wasserdichte Verbindung der Decken- und Seitenplatten. Die Haube ist am Festteil mit Hilfe der beiden Scharniere 14 aus Sicherheitsgründen von innen her angeschraubt. Die Box ist leicht zugänglich, was wichtig ist, damit man die Velos auch benutzt. Die Boxe ist diebstahl- und vandalensicher. Die Box kann für Velos, Motorfahrräder und Motorräder verwendet werden. Sie kann jedoch auch als Abstellbox für Kinderwagen, Gartenmöbel, etc. Verwendung finden. Die Box ist in Segmentbauweise hergestellt. Die Box wird als Bausatz geliefert, so dass der Käufer die Box einfach und schnell nach der Montageanleitung zusammenstellen kann. Die Boxen für die Velos resp. die Motorfahrräder oder Motorräder sind gleich aufgebaut, nur die Masse sind anders. Beispielsweise ist eine Box für drei bis vier Velos etwas grösser als eine Box für ein Motorrad. Nachdem der Deckel geöffnet und umgeklappt wurde, kann das Velo resp. das Motorfahrrad oder Motorrad in die Box hineingestellt werden. Wie schon erwähnt, kann die Box auch für andere Zwecke benutzt werden. Die Box weist weiter den Vorteil auf, dass sie auch von einem Kind problemlos geöffnet werden kann. Die Box kann beispielsweise vor einem Restaurant aufgestellt werden, wobei der Gast und Inhaber eines Velos vom Wirt einen Schlüssel für die Box erhält. Infolge der Segmentbauweise kann die Box in verschiedenen Grössen hergestellt werden. Alle Teile der Box werden in eine Kiste verpackt und an den Kunden ausgeliefert, wobei die Deckenplatten noch plan sind. Diese werden vom Kunden gebogen.

Fig. 3 zeigt einen Schnitt gemäss Linie III-III der Fig. 1. Die Schliessanlage 16 ist mit einer Schliessstange 22 versehen, an welcher Riegelsegmente 23 oder Schliesshaken befestigt sind. Die Riegel 23 könnten über die ganze Breite der Schliessstange 22 ausgebildet sein. Die Schliessstange 22 ist im vorliegenden Falle vierkantig ausgebildet. Die Riegel 23 greifen in einen Ansatz 24 am Festteil ein. Die Schliessstange 22 ist auf einem Lagerzapfen 25 geführt. Das Gummiprofil 21 ist über ein Aluminiumprofil 26 mit dem unteren Teil der Haube 3 verbunden. Die Fussleisten 18, 19 sind über zwei Profile 27 und 28 unten mit dem Festteil verbunden.

In Fig. 4 ist ein Schnitt gemäss Linie IV-IV der Fig. 1 dargestellt. Ein Scharnierzapfen 57 ist mit dem Festteil 2 über Schrauben 30 und Gewindeplatten 31, 32 verbunden. Der Scharnierzapfen 57 ist zweiteilig aufgebaut, wobei der äussere Teil 33 mit Schrauben 34 mit dem inneren Teil 29 verschraubt ist. Um den Scharnierzapfen 57 dreht die an der Haube 3 befestigte Buchse 35. Am Abschlussprofil 13 des Festteiles 2 ist eine erste Zugfederbefestigung 36 angebracht. Auf der anderen Seite der Zugfeder 15 ist eine zweite Zugfederbefestigung 37 an der Haube 3 vorgesehen. Zur Abdichtung zwischen dem Festteil und der Schraube ist innen an der Haube eine Linearbürste 38 in einem Halter 39 angebracht. Sie verhindert insbesondere das Eindringen von Schnee in die Box.

In Fig. 5 ist ein Schnitt gemäss V-V der Fig. 3 dargestellt. Die Schliessstange 22 mit den Regeln 23 ist an einem Endprofil 40 befestigt. Das Endprofil 40 ist mit der Haube 3 verbunden. Die Riegel 23 greifen über den Ansatz 24 am Festteil. Das untere Ende des Endprofils 40 ist mit einer Dichtung 41 versehen, welche zugleich als Anschlag dient und geräuschedämpfend wirkt.

Fig. 6 zeigt eine perspektivische Explosionsansicht der Haube 3. Bei dem in Fig. 6 dargestellten Ausführungsbeispiel der Haube 3 besteht die Deckenplatte 7 aus zwei Einzelplatten 42 und 43, die mit einem Verbindungsteil 44 miteinander verbunden sind. Die Deckenplatte 7 weist beiderseits ein mit seitlichen Löchern 45 versehenes Kantenprofil 46 auf, an welchem die Seitenplatten 5 befestigt werden. Die Seitenplatten 5 sind mit Verstärkungssicken 47 versehen. Im weiteren sind noch schematisch dargestellte Abschlussprofile 40 und 48 für die Haube 3 vorgesehen. Im wesentlichen gleich aufgebaut ist der Festteil. Je nach Wahl der Anzahl der Einzelplatten 42, 43, etc. der Deckenplatten 6 und 7 des Festteils 2 und der Haube 3 kann die Box kleiner oder grösser gebaut werden. Im Bausatz für den Kunden werden die Einzelplatten 42 und 43 sowie der Verbindungsteil 44 des Deckenteils 7 in ungebogenem Zustand verpackt.

Fig. 7 zeigt einen Längsschnitt durch die Haube gemäss Linie VII-VII der Fig. 1. Die Teile 42 und 43 der Deckenplatte 7 sind mit den Kantenprofilen 46 mittels Schrauben 49 und Nutensteinen 50 mit den Kantenprofilen 9 der Seitenplatten 5 verschraubt. Die Seitenplatten 5 sind mit einem Abschlussprofil 51 versehen, welches mit Schrauben 52 und Nutensteinen 53 mit dem Kantenprofil 9 verbunden ist. Gegenüberliegend dem Verbindungsteil 44 ist eine Leiste 55 vorgesehen, mit welcher die Einzelplatten 42, 43 mittels Schnappverschlüssen 56 verbunden werden. Diese Leiste wird im Bausatz gebogen geliefert. Die Einzelplatten 42, 43 werden entlang dieser Leiste 55 gebogen.

Fig. 8 zeigt eine Ansicht gemäss Linie VIII-VIII der Fig. 7. Das Kantenprofil 46 ist mit konisch zulaufenden Schlitzen 54 versehen, welche die Biegung der Deckenteile 7 ermöglichen. Die in Fig. 7 und Fig. 8 dargestellten Teile sind im wesentlichen in gleicher Form beim Festteil 2 vorgesehen.

Der Bausatz enthält alle zum Zusammenbau der Box notwendigen Teile.

## Patentansprüche

1. Abstellbox, gekennzeichnet durch einen am Boden befestigbaren Festteil (2) und eine am Festteil drehbar befestigte, um den Festteil umklappbare Haube (3) und eine die Haube am Festteil sichernde Schliessvorrichtung (16).

2. Abstellbox nach Patentanspruch 1, gekennzeichnet durch zwei im unteren Bereich des Festteils (2) und der Haube (3) an dessen resp. deren Seitenplatten (4, 5) angeordnete Scharniere (14) zum Umklappen der Haube (3) um den Festteil (2).

3. Abstellbox nach Patentanspruch 1 oder 2, gekennzeichnet durch mindestens ein am Festteil (2) und an der Haube (3) befestigtes Federorgan (15) zum erleichterten Umklappen der Haube (3).

4. Abstellbox nach einem der vorangehenden Patentansprüche, dadurch gekennzeichnet, dass der Festteil (2) mit Querleisten (18, 19) zum Befestigen des Festteils am Boden versehen ist.

5. Abstellbox nach einem der vorangehenden Patentansprüche, dadurch gekennzeichnet, dass die Haube unten mit einem Fussschutz (21) versehen ist.

6. Abstellbox nach einem der vorangehenden Patentansprüche, dadurch gekennzeichnet, dass der Festteil (2) und die Haube (3) je eine Deckenplatte (6, 7) und zwei Seitenplatten (4, 5) umfassen.

7. Abstellbox nach Patentanspruch 6, dadurch gekennzeichnet, dass die Deckenplatten (6, 7) aus Einzelplatten (42, 43) mit Verbindungsteilen (44) zusammengesetzt sind.

8. Abstellbox nach Patentanspruch 5, dadurch gekennzeichnet, dass gegenüberliegend den Verbindungsteilen (44) Leisten (55) zur Verbindung der Einzelplatten (42, 43) vorgesehen sind.

9. Abstellbox nach einem der vorangehenden Patentansprüche, dadurch gekennzeichnet, dass sie insbesondere zur Aufnahme von Velos, Motorfahrrädern und Motorrädern bestimmt ist.

10. Abstellbox nach einem der vorangehenden Patentansprüche, dadurch gekennzeichnet, dass sie aus einem Bausatz herstellbar ist.

11. Bausatz für eine Abstellbox nach einem der vorangehenden Patentansprüche mit mindestens einer aus Einzelplatten zusammengesetzten Deckenplatte (16) und zwei Seitenplatten (4) für den Festteil (2) und mindestens einer aus Einzelplatten (42, 43) zusammengesetzten Deckenplatte (7) und zwei Seitenplatten (5) für die Haube (3).
